# EUROPÄISCHE PATENTSCHRIFT

(11) **EP 0 565 129 B1**
(45) Veröffentlichungstag und Bekanntmachung des Hinweises auf die Patenterteilung: **25.09.1996**
(21) Anmeldenummer: 93105959.6
(22) Anmeldetag: 13.04.1993
(51) Int. Cl.: B21D 43/28, E06B 3/76

(54) **Herstellung eines Torblattes**
Fabrication of a door panel
Fabrication d'un panneau de porte

(30) Priorität: 10.04.1992 DE 4212128
(43) Veröffentlichungstag der Anmeldung: 13.10.1993
(73) Patentinhaber: HÖRMANN KG AMSHAUSEN, D-33803 Steinhagen (DE)
(72) Erfinder: Hörmann, Thomas J., Dipl.-Ing., W-6690 St. Wendel (DE)
(74) Vertreter: Flügel, Otto, Dipl.-Ing.

(56) Entgegenhaltungen:
- DE-A- 1 953 746
- DE-C- 3 925 963
- MACHINERY AND PRODUCTION ENGINEERING Bd. 145, Nr. 3716, 20. Mai 1987, BURGESS HILL GB Seiten 29 - 32 'new controls and drives lift efficiency levels'
- FERTIGUNGSTECHNIK UND BETRIEB : BERLIN ; VOL.39 (1989) ; Seiten 604-606.

## Beschreibung

Das Dokument DE-A-1 953 746, das die Merkmale des Oberbegriffs des unabhängigen Patentanspruchs I enthält, offenbart die Herstellung von großflächigeren Blechwandungen variabler Abmessung, wie Torblätter, insbesondere über Kopf bewegbar geführte einstückige Torblätter (Kipptore), Containerwandungen oder dergleichen, die aus mehreren hinsichtlich ihrer Länge durchgehenden und hinsichtlich ihrer Breite durch längsrandseitiges Falzen zusammengesetzten Blechbahnen gebildet werden, von denen zwei im Breitenmittelbereich der Blechwandungen unter Bildung einer nutenförmigen Sicke - innerhalb derer gegebenenfalls ein Torblattschloß angeordnet ist - oder drei, von denen eine mittig im Breitenmittelbereich der Blechwandungen liegt, zusammenstoßend verbunden sind und an ihren der Breitenmitte abgewandten Längsseiten in Bereichen weiterer nutförmiger Sicken angeordnete Verbindungen zu jeweils in Breitenrichtung optisch symmetrisch folgenden weiteren Blechbahnen aufweisen, so daß - in der Regel unter Ausbildung weiterer, zumindest ähnlich ausgestalteter und längsverlaufender, nutenförmiger Sicken gleichbeabstandet innerhalb der Blechbahnenfläche selbst - ein über die Breite der Blechwandung gleichmäßiges Raster längsverlaufend paralleler Sicken gegeben ist, wobei die derart zusammengefügten Blechbahnen regelmäßig von einem Rahmen entsprechend der jeweils verlangten Abmessung der Blechwandung umgeben und mit diesem verbunden sind.

Es ist grundsätzlich bekannt, Blechbahnen der hier in Rede stehenden Art zu Aus der Druckschrift "Machinery and Production Engineering", Vol. 145, 20. Mai 1987, Seiten 28 bis 32, die die Merkmale des Oberbegriffs des unabhängigen Patentanspruchs II enthält, ist beispielsweise eine Anlage zur Serienherstellung von großflächigeren Blechwandungen variabler Abmessung vorbekannt, die eine Haspel zur Aufnahme und Abwicklung des Blechcoils aufweist. Das von der Haspel abgezogene Blechcoil wird einer der Haspel nachgeordneten Vorschub-Richtmaschine zugeführt, von wo aus es eine Querteilschere erreicht, mit der das Blechcoil in vorbestimmte Abschnitte unterteilt wird. Diese Abschnitte werden mittels eines Transporttisches transportiert, welcher mehrere Transportrichtungen aufweist. Hierdurch können die Abschnitte entweder direkt nach dem Schneiden mit einer Querteilschere einem Stapel oder einer weiteren Schere zugeführt werden, die rechtwinklig zur ersten Querteilschere angeordnet ist.

Der Erfindung liegt die Aufgabe zugrunde, die Herstellung von Blechwandungen, insbesondere einstückigen über Kopf bewegbaren Torblättern ,unterschiedlicher Breitenabmessung in möglichst wirtschaftlicher Weise zu ermöglichen.

Die Erfindung ist in den unabhängigen Patenansprüchen I und II angegeben. Besondere Ausführungsarten der Erfindung sind in den abhängigen Patentansprüchen angegeben.

Torblättern, das sind hier vor allem sogenannte Kipptorblätter, also über Kopf bewegbare einstückige Torblätter, als Blechwandungen, zusammenzusetzen, was grundsätzlich durch Falzverbindungen und/oder auch Punktschweißen geschieht. Dies betrifft auch die außenrandseitige Verbindung einer solchen Blechwandung mit einem Rahmen, der für sich selbst wiederum aus einem Blechstreifen zu einem Hohlprofil verformt und mit einem gefalzten Randbereich der Torblattwandung zu gerichtet mit dieser verbindbar ist.

Da Blechwandungen der hier in Rede stehenden Art, insbesondere Torblätter, an den jeweiligen Verwendungszweck, bei Torblättern der Verschluß einer entsprechenden Toröffnung im Mauerwerk oder dergleichen, hinsichtlich ihrer Größenabmessung anpassbar sein müssen, ergibt sich das Problem, einerseits möglichst mit vorgegebenen und aus ökonomischer Sicht für eine Vielzahl von Abmessungen geeigneten Blechbahnen zu arbeiten und andererseits je nach individuellem Verwendungszweck Blechwandungen unterschiedlicher Größenordnung annähernd rasterfrei herstellen zu können. Dies betrifft vom Problem her weniger die Blechwandungsabmessung in Längsrichtung der zusammenzusetzenden Blechbahnen gesehen, weil diese annähernd beliebig nach Abzug von einem "Endlos"-Coil auf einfache Weise in unterschiedlicher Länge gewonnen werden können, als vielmehr die Blechwandungsabmessung in ihrer Breitenrichtung gesehen, d.h.. senkrecht zur Längsrichtung der zu der Wandung zusammenzusetzenden Blechbahnen. Dieser Schwierigkeit wurde bislang ausgehend von der Vorstellung von Blechbahnen unterschiedlicher Breite begegnet, die insoweit spezifisch bemessen jeweils in verschiedenen Coils zur Verfügung gestellt und entsprechend gezielt zu der Gesamtbreite des jeweils gewünschten Torblattes bzw. der gewünschten Blechwandung zusammengesetzt werden.

Ausgehend von einer eingangs genannten Herstellung solcher Blechwandungen bzw. Torblätter wird dieser Aufgabe erfindungsgemäß dadurch gelöst, daß beidseitig der breitmittensymmetrisch angeordneten Blechbahnen und gegebenenfalls weiterer, daran anschließend vorgesehener Blechbahnen solche demgegenüber verminderter Breitenabmessung angeschlossen werden, die die Gesamtheit der Blechbahnen in ihrer Breitenzusammensetzung auf das gewünschte Breitenmaß der jeweils herzustellenden Blechwandung ergänzen, wobei sämtliche Blechbahnen aus einem Blechbahn-Coil vorgegebener Breite entnommen und die breitenrandseitigen Blechbahnen gegebenenfalls auf die jeweils erforderliche verminderte Breitenabmessung parallel zu ihrer Längsrichtung entsprechend beschnitten werden.

Aufgrund dieser Anweisung kann die Herstellung eines praktisch beliebig hoch und vor allen Dingen breit bemessenen Torblattes bzw. einer Blechwandung ganz allgemein aus einer einzigen Blechbahn erfolgen, die eine bestimmte, insbesondere handelsübliche oder sonstige für die hier in Rede stehende Verwendung besonders prädistinierte Breite aufweist. Zu diesem Zwecke werden die Blechwandungen bzw. Torblätter zunächst in üblicher Weise parallel angeordnet an ihren Längsrändern mit in diesem Zusammenhang bekannten Falzverbindungen verbunden, worauf zum Ausgleich der fehlenden Restbreite in spielgelsymmetrischer Anordnung zur Längsmitte der Blechwandung bzw. des Torblattes zwei jeweils breitrandseitig vorgesehene und angepasst zugeschnittene schmalere Blechbreiten angeschlossen werden, die aus der Blechbahn gleicher Breite bzw. abgezogen von demselben Blechbahncoil gewonnen sind.

Dabei werden vorzugsweise die breitrandseitigen Bahnen, die in der Regel schmaler als die übrigen zwischen ihnen gelegenen Blechbahnen zugeschnitten sind, verbindungstechnisch derart ausgestaltet, daß sie sich durch klammerartige Falze durch eine Art Einhängvorgang zumindest mit den jeweils anschließenden, entsprechend ausgeformten Längskanten der benachbarten Blechbahnen üblicher Breite und vorzugsweise auch mit einem die Blechwandung bzw. das Torblatt umgebenden Rahmen verbinden lassen.

Die symmetrische Breitenunterteilung des Torblattes bzw. der Blechwandung kann derart getroffen sein, daß eine Blechbahn den Längsmittelbereich bildet, es kann aber auch in bevorzugter Ausbildung die Längsmitte des Torblattes bzw. der Blechwandung mittig durch den Nutgrund einer zwischen zwei miteinander durch Falzen oder dergleichen verbundenen Blechbahnen verlaufen.

Im Sinne eines gefälligen Erscheinungsbildes und insbesondere auch zur Versteifung der einzelnen Blechbahnen sind diese vorzugsweise in sich selbst mit in Längsrichtung verlaufenden nutförmigen Sicken geprägt, die denjenigen im Übergangsbereich zwischen zwei benachbart verlaufenden Blechbahnen entsprechen.

Eine besonders materialsparende und handhabungsgünstige Herstellung wird dadurch erzielt, daß die Blechbahnen - zumindest diejenigen außerhalb der breitrandseitigen und in der Regel schmaler geschnittenen Blechbahnen befindlichen Blechbahnen einheitlicher Abmessung - in wenigstens einem ihrer Längskantenbereiche in der Mitte des Nutgrundes des Sickenüberganges zur Nachbarblechbahn begrenzt sind.

Weiterbildungen des erfindungsgemäßen Verfahrens und eine Anlage zu dessen Durchführung ergeben sich aus nachgeordneten Ansprüchen, insbesondere in bezug auf die aus der beiliegenden Zeichnung ersichtlichen Ausführungsbeispiele, deren nachfolgende Beschreibung die Erfindung näher erläutert. Es zeigen:
- Figur 1: eine blockbildartig wiedergegebene Anlage zur Herstellung einer Blechwandung aus Blechbahnen ein und derselben Ausgangsbreite eines Blechbandcoils;
- Figur 2: einen skizzenhaften Querschnitt durch die Falzverbindung zwischen zwei benachbarten Blechbahnen im Bereich einer nutförmigen Sickennachbildung;
- Figuren 3 und 4: Teildarstellungen von Querschnitten ähnlich Figur 2 anderer Verbindungen zwischen Blechbahnen einer Blechwandung, insbesondere zum Anschluß einer Seitenblechbahn an eine normal breite Blechbahn (Füllblech).

Die beispielhafte Anlage gemäß Figur 1 geht in Richtung des Materialflusses gesehen von einer Haspel 1 aus, auf die drehbar ein Coil einer Blechbahn von bspw. 1 m Breite drehbar aufgebracht ist. Das von dem Coil abgewickelte Blechband wird - ggfs. über eine eine Bandschlaufenbildung zulassende Abstandsstrecke einer Vorschub-Richtmaschine 3 mit anschließender Querteilschere 4 zugeführt. Die Bandschlaufenbildung bei 2 ist erforderlich bei nicht mitlaufender Schere 4, wenn man eine intermetierende Drehung der Haspel 1 vermeiden will.

Die von der Querteilschere 4 herrührenden Abschnitte des Blechbandes - im folgenden Blechbahnen genannt - werden einem Transportrollentisch 5 zugeführt, der drei Abtransportrichtungen aufweist, deren eine der Abführung von Ausschuß dient und deren zweite zu einer Profilformmaschine 6 führt, in der die hinsichtlich ihrer Breite aus dem Blechband unveränderten normalen Blechbahnen profiliert werden (Sickenbildung). Diese profilierten Blechbahnen gelangen über einen Transporttisch 7 auf einen Winkeltisch 8, von dem aus sie mittels Vorschubtastern 9 rechtwinklig und damit senkrecht zu ihrer Längsrichtung einer Biegepresse 10 und daran anschließend einer Trenn- und Falzmaschine 11 sowie einer Stanzstation 12 zugeführt werden. In diesen Stationen werden die Blechbahnen, die durch die Querteilschere 4 auf die gewünschte Torblatthöhe abgestimmt zugeschnitten und in der Profilformmaschine 6 nach der gewünschten Profilierung bestimmt sind, hinsichtlich ihrer Verfalzung gebogen, gefalzt und bei 12 hinsichtlich evtl. Materialdurchbrüche - bspw. Schloßaufnahme - gestanzt und an einen Transport- und Übergabetisch 13 und anschließend eine Montagestation 14 als insoweit bis auf die seitlichen Randblechbahnen vorgefertigte Blechwandung weitergegeben.

An einen dritten Ausgang des Transportrollentisches 5 ist ein Vorderanschlag 15 und eine Tafelschere 16 mit Schrottentsorgung 17 angeschlossen. Hier werden in Anpassung an den Fertigungsablauf der Blechwandungen jeweils gewünschter Breite von der Querteilschere 4 angelieferte Blechbahnen normaler Breite abgezweigt und in Anpassung an die gewünschte Blechwandungsbreite geschnitten. Dabei können verhältnismäßig schmale Seitenblechbänder von bspw. 10 cm Breite erforderlich sein, um ein 2,10 m breites Torblatt (Blechwandung) zu schaffen. Deshalb können aus einer abgezweigten Blechbahn eine entsprechende Menge von Seitenblechbahnen geringerer Breite gewonnen werden. Dabei und auch im Sinne einer chargenmäßigen Erstellung von Seitenblechbahnen kann es sinnvoll sein, hinter der Tafelschere 16 einen Speicher, bspw. Paternosterspeicher, vorzusehen.

Von der Blechschere 16 aus werden die derart gewonnenen - in der Regel deutlich schmaler als die normal breiten Blechbahnen (Füllbleche) bemessenen Seitenblechbahnen mit Hilfe einer Vorschubzange seitlich, d.h. in ihrer Längsrichtung abtransportiert und einer Ausklink-, Trenn- und Vorschubstation 19 zugeführt, von wo aus sie einer speziellen Profilformmaschine 20 für die Profilierung der Seitenblechbahnen zugeführt werden. Je nach Breite kann hier eine in das Rastermaß der gewünschten fertigen Blechwandung passende Sickung - 26 in Figur 2 - vorgenommen werden, insbesondere aber wird die Profilierung für den Anschluß an die in der Montagestation vorbereitend angelieferte Teilblechwandung vorgesehen, wie dies im Zusammenhang mit den nachfolgenden Figuren noch erläutert wird.

Am Ausgang der speziellen Profilformmaschine 20 fallen die für die Verbindung vorbereitenden Seitenblechbahnen an und können nun der Montagestation 14 auf unterschiedliche Weise zugeführt werden; im Ausführungsbeispiel nach Figur 1 geschieht dies derart, daß über einen Quertransporttisch 21 die Seitenblechbahnen senkrecht zu ihrer Längsrichtung vorgeschoben und ein über das andere mal mit Hilfe einer Wendestation 22 um 180° gedreht werden. Es gelangen demnach über Zuführrollengänge 23 jeweils in passender Anschluß-Zuordnung Seitenblechbahnen in die Montagestation 14 und werden dort an die aus den normal breiten Blechbahnen vorgefertigte Blechwandung angeschlossen, so daß die vollständige gewünschte Blechwandung vorliegt.

Die vorstehenden Arbeitsabläufe werden nach Eingabe der gewünschten Blechwandhöhe und Blechwandbreite hinsichtlich der Schnittführung und des Anlieferungsrhythmus selbsttätig gesteuert.

In Figur 2 ist ein Teilquerschnitt wiedergegeben, der zwei benachbarte Blechbahnen mit ihrer Verbindungsstelle im Bereich einer Nutnachbildung 27 wiedergibt; die Bleche selbst sind mit nutförmigen Sicken 26 versehen, deren Querschnittsverlauf etwa der Nutnachbildung 27 entspricht. Die durchgezogene Strichführung gibt eine Falzverbindung wieder, wie sie vorzugsweise zwischen zwei normal breiten Mittelblechbahnen (Füllbleche) 24 vorgesehen ist. Zur Herstellung dieser Verbindung ist die links wiedergegebene Blechbahn etwa im Nutmittelbereich geschnitten und hinsichtlich ihres den halben Nutboden bildenden Falzrandbereiches umgeklappt, wie dies in gestrichelten Linien und dem zugehörigen Pfeil wiedergegeben ist. Der der Falzung dienende Randbereich der linken Blechbahn 24 ist demgegenüber breiter ausgebildet, so daß sich der aus Figur 2 ersichtliche Falz herstellen läßt.

Ein solcher Falz ist grundsätzlich zwischen allen Blechbahnen, auch den Seitenblechbahnen mit der jeweils benachbarten normal breiten Blechbahn möglich.

In den Figuren 3 und 4 sind andere Verbindungen aufgezeigt, die ein "Einhängen" zweier benachbarter Blechbahnen ermöglichen. Vorzugsweise wird dabei an einer Seitenblechbahn 25 eine Einhängeschlaufe gebildet, deren Einschiebrichtung etwa parallel zur Blechwandebene verläuft, wie dies die Figuren 3 und 4 darstellen. In die Einhängeschlaufen 29 werden Einhängeränder 30 geschoben, die entweder durch abgebogene Falzränder 28 der Blechbahnen oder aber durch einen Zwischenblechstreifen 31 gebildet sind, der im Bereich eines Randes in einer Falzbildung ähnlich derjenigen gemäß Figur 2 eingebunden ist und mit seinem anderen Randbereich den Einhängerand 30 für das Einschieben in die Einhängeschlaufe 29 bildet.

Im rechten Bereich der Nutnachbildung 27 in Figur 2 ist ebenfalls ein abgebogener Falzrandbereich 28 gestrichelt wiedergegeben. Dies soll andeuten, daß die Falzbildung sowohl im rechten als auch im linken Bereich der Nachbildung 27 möglich ist. Auch die Figuren 3 und 4 sind je nach betrachtetem Seitenrandbereich spiegelsymmetrisch ausführbar.

Auf die vorgeschilderte Weise ist es möglich, eine Blechwandung wählbarer Höhe und wählbarer Breite aus ein und demselben Blechbandcoil bestimmter Breite herzustellen, und zwar mit Hilfe der Anlage gemäß Figur 1 in einer zumindest weitgehenden automatischen Anpassung an die jeweils vorgegebenen Maße und Stückzahlen.

Das Einhängen insbesondere der Seitenblechbahnen erübrigt eine Verfalzung in diesem Bereich und erleichtert die Montage, zumal für den Fall, daß die Blechwandung in einen Rahmen eingesetzt wird, wie dies bei einem Torblatt eines Kipptores der Fall ist. Dabei kann die Blechwandung, insbesondere im Bereich der Seitenblechbahnen, ebenfalls durch eine Art Einhängevorgang an den zur Blechwandung hin vorstehenden Falzrändern des Hohlblech-Rahmens festgelegt werden, ggfs. stabilisiert durch einen Punktschweißvorgang oder dergleichen Arretierungshilfe.

## Patentansprüche

1. Verfahren zur Serienherstellung von großflächigeren Blechwandungen variabler Abmessung, wie Torblätter insbesondere über Kopf bewegbar geführte einstückige Torblätter (Kipptore), Containerwandungen oder dergleichen, die aus mehreren hinsichtlich ihrer Länge durchgehenden und hinsichtlich ihrer Breite durch längsrandseitiges Falzen zusammengesetzten Blechbahnen gebildet werden, von denen zwei im Breitenmittelbereich der Blechwandungen unter Bildung einer nutenförmigen Sicke - innerhalb derer gegebenenfalls ein Torblattschloß angeordnet ist - oder drei, von denen eine mittig im Breitenmittelbereich (24) der Blechwandungen liegt, unter Bildung nutenförmiger Sicken (27) zusammenstoßend verbunden sind und an ihren der Breitenmitte abgewandten Längsseiten in Bereichen weiterer nutförmiger Sicken (26) angeordnete Verbindungen zu jeweils in Breitenrichtung optisch symmetrisch folgenden weiteren Blechbahnen (24, 25) aufweisen, so daß unter Ausbildung weiterer, zumindest ähnlich ausgestalteter und längsverlaufender, nutenförmiger Sicken (27), gleichbeabstandet innerhalb der Blechbahnen selbst - ein über die Breite der Blechwandung gleichmäßiges Raster längsverlaufend paralleler Sicken (26) gegeben ist, wobei die derart zusammengefügten Blechbahnen (24, 25) von einem Rahmen entsprechend der jeweils verlangten Abmessung der Blechwandung umgeben und mit diesem verbunden sind,
**dadurch gekennzeichnet**
daß beidseitig der breitenmittensymmetrisch angeordneten Blechbahnen (24) und weiterer, daran anschließend vorgesehener Blechbahnen (25), solche demgegenüber verminderter Breitenabmessung spiegelsymmetrisch zur Längsmitte der Blechwandung angeschlossen werden, die die Gesamtheit der Blechbahnen (24, 25) in ihrer Breitenzusammensetzung auf das gewünschte Breitenmaß der jeweils herzustellenden Blechwandung ergänzen, wobei sämtliche Blechbahnen (24, 25) aus einem Blechbahn-Coil vorgegebener Breite entnommen und die breitenrandseitigen Blechbahnen (24, 25) auf die jeweils erforderliche verminderte Breitenabmessung parallel zu ihrer Längsrichtung entsprechend beschnitten werden.

2. Verfahren nach Anspruch 1,
**dadurch gekennzeichnet**
daß die Blechbahnen (24, 25), die die Blechwandung zwischen den breitenrandseitigen Blechbahnen (24, 25) bilden, zumindest weitgehend untereinander gleichgestaltet ausgebildet werden und in einer Breitenrichtung gleichmäßig aneinander anschließend und verfalzt den Großteil der Blechwandung bilden, wobei an die Blechwandung für den beidseitigen Anschluß der breitrandseitigen Blechbahnen (24, 25) spiegelsymmetrisch zur Breitenmittellinie der Blechwandung ausgeformte Längsrandseitenbereiche ausgebildet werden, an die die beiden übereinstimmend ausgeformten breitenrandseitigen Blechbahnen (24, 25) in spiegelsymmetrisch zur Breitenmittellinie der Blechwandung getroffenen Anordnung angeschlossen werden.

3. Verfahren nach Anspruch 1 oder 2,
**dadurch gekennzeichnet**
daß eine der beiden Blechbahnen-Längsseitenkanten in Längsmittelbereich einer nutförmigen Sicke (26) endend ausgebildet wird.

4. Verfahren nach einem der Ansprüche 1 bis 3,
**dadurch gekennzeichnet**
daß eine der beiden Blechbahn-Längsseitenkanten über den Längsmittelbereich einer nutförmigen Sicke (26) über deren Nutboden seitlich hinausreichend ausgebildet wird.

5. Verfahren nach einem der Ansprüche 1 bis 4,
**dadurch gekennzeichnet**
daß eine im Längsmittelbereich einer nutförmigen Sicke (27) endend ausgebildete Blechbahn-Längsseitenkante auf der Rückseite der benachbarten Nutenseitenwand dieser Sicke (27) zu gebogen und unter Bildung eines Falzes von einem entsprechend abgebogenen und gefalteten Randseitenbereich der über den Nutboden seitlich hinausreichend ausgebildeten Längsseitenkante einer benachbarten Blechbahn (24) umgriffen ausgeformt wird.

6. Verfahren nach einem der Ansprüche 1 bis 4,
**dadurch gekennzeichnet**
daß eine im Längsmittelbereich einer nutförmigen Sicke (27) endend ausgebildete Blechbahn-Längsseitenkante um etwa 180° in Parallellage zur Wandung der zugehörigen Blechbahnbreitfläche umgebogen und unter Bildung einer in Breitenrichtung aufschiebbaren Klammerverbindung (Einfachfalz) von einem entsprechend auf sich selbst zurückgefalteten Randseitenbereich der über den Nutboden seitlich hinausreichend ausgebildeten Längsseitenkante einer benachbarten Blechbahn (24) umgriffen ausgeformt wird.

7. Verfahren nach einem der Ansprüche 1 bis 6,
**dadurch gekennzeichnet**
daß zur Verbindung einer breitenrandseitigen Blechbahn an eine zur Breitenmitte der Blechwandung hin gesehen benachbarte Blechbahn (25) ein Zwischenblechstreifen (31) angeordnet wird, der einerseits einen Teil der Falzverbindung (insbesondere Zweifachfalz) zur Verfügung stellt, der zwischen den den Großteil der Blechwandung bildenden Blechbahnen (24, 25) ausgebildet wird, und der andererseits eine Anschlußausbildung zur breitenrandseitigen Blechbahn, insbesondere einen Teil einer Klammerverbindung, aufweist.

8. Verfahren nach einem der Ansprüche 1 bis 7,
**dadurch gekennzeichnet**
daß an den den Rahmenseitenholmen zugewandten Längsseitenkanten der breitenrandseitigen Blechbahnen (25) klammerförmige Abbiegungen für das Aufschieben auf an den Rahmenholmen ausgebildete, in Torblattebene abragende Stege - insbesondere in Gestalt von Einfachfalzen - ausgeformt werden.

9. Verfahren nach einem der Ansprüche 1 bis 8,
**dadurch gekennzeichnet**
daß die breitenrandseitigen Blechbahnen (24, 25) jeweils an ihren beiden Längskanten auf sich selbst zurückgebogene Randseitenbereiche aufweisen, die durch Aufschieben auf entsprechend auf diese breitenrandseitigen Blechbahnen (24, 25) zugeordnet von den benachbarten Blechbahnen (24, 25) und dem Rahmen abstehend ausgeformten Längsseitenkanten mit diesen verbunden werden.

10. Verfahren nach einem der Ansprüche 1 bis 9,
**dadurch gekennzeichnet**
daß die Rahmenholme als Hohlprofile aus Blechstreifen gebildet werden, deren Längsränder auf die Blechbahnen (24, 25) zu gerichtet zusammengefügt und in einem Einfachfalz miteinander verbunden werden.

11. Anlage zur Durchführung des Verfahrens nach einem der Ansprüche 1 bis 10,
mit einer Haspel (1) zur Aufnahme und Abwicklung des Blechcoils, einer dieser nachgeordneten Vorschub-Richtmaschine (3) einer daran anschließend angeordneten Querteilschere (4) und einem darauf folgend angeordneten Transporttisch (5),
**gekennzeichnet durch**
- zumindest drei Transportrichtungen für den Transporttisch (5),
- eine an einen der Ausgange des Transporttisches (5) angeschlossene Profilformmaschine (6) für normal breite Blechbahnen (24),
- einen Winkeltransporttisch (8) mit Vorschubeinrichtung (9),
- eine daran anschließend angeordnete Biegepresse (10),
- eine darauf folgend angeordnete Trenn- und Falzmaschine (11),
- eine an diese anschließend angeordnete Stanzstation (12),
- einen daran anschließend angeordneten Transport- und Übergabetisch (13) und Montagestation (14),
- einen an einen anderen Ausgang des Transporttisches (5) angeschlossenen Vorderanschlag (15) nebst nachgeschalteter Tafelschere (16) für breitenrandseitige Blechbahnen (25),
- eine darauf folgend angeordnete Vorschubzange (18) und eine daran anschließende Trenn- bzw. Stanzstation (19),
- eine sich daran anschließende spezielle Profilformmaschine (20) für breitenrandseitige Blechbahnen (25) und
- eine Transporteinrichtung (21 bis 23) für die Zuführung der breitenrandseitigen Blechbahnen (25) zu der Montagestation (14).

12. Anlage nach Anspruch 11,
**dadurch gekennzeichnet**
daß der Tafelschere (16) und/oder der speziellen Profilformmaschine (20) für breitenrandseitigen Blechbahnen (25) eine Speichereinrichtung zugeordnet ist.

13. Anlage nach Anspruch 11 oder 12,
**dadurch gekennzeichnet**
daß die Transporteinrichtung für breitenrandseitige Blechbahnen (25) eine Wendestation (22) umfaßt.

## Claims

1. A process for the serial manufacture of large metal-sheet walls of variable dimensions such as doorleafs, more particularly single-piece doorleafs (tilting doors) guided so as to be movable overhead, container walls or the like, which are formed from a plurality of sheet-metal strips continuous with regard to their length and assembled, with regard to their width, by their longitudinal edges being folded, two of which sheet-metal strips are abuttingly connected in the centre region of the width of the sheet-metal walls, while forming a groove-like crease within which a doorleaf lock may be arranged, or three of which sheet-metal strips, one of which is positioned centrally in the width centre region (24) of the sheet-metal walls, are abuttingly connected, while forming groove-like creases (27), and have on their longitudinal faces remote from the width centre, within regions of further groove-like creases (26), connections with further sheet-metal strips (24, 25) provided visually symmetrically in succession in the direction of the width, so that, while forming further longitudinally extending, groove-like creases (27) of an at least similar construction and equal spacing within the sheet-metal strips, themselves, a uniform pattern of longitudinally extending parallel creases (26) is produced over the width of the sheet-metal wall, the sheet-metal walls (24, 25) thus joined being surrounded by a frame adapted to the correspondingly required dimensions of the sheet-metal wall and being connected thereto, characterised in that to either side of the sheet-metal strips (24) arranged symmetrically in the width centre and to further successive sheet-metal strips (25), strips smaller in width than the above are connected in mirror symmetry, relative to the longitudinal centre of the sheet-metal wall, which, together with the combined width of all the sheet-metal strips (24, 25), make up the desired horizontal dimension of the sheet-metal wall to be produced, all the strips (24, 25) being taken from a sheet-metal coil of a specified width and the lateral edge of the sheet-metal strips (24, 25) being cut to the correspondingly required reduced width parallel to the longitudinal direction of said strips.

2. A process according to claim 1, characterised in that the sheet-metal strips (24, 25) forming the wall between the lateral edge of the strips (24, 25) are of an at least largely uniform construction and, while uniformly adjoining one another in the direction of the width and being folded into one another, form the larger part of the sheet-metal wall, longitudinal edge regions being formed on the sheet-metal wall, in mirror symmetry to the width centre line of the wall, for connecting, on either side, the lateral edges of the sheet-metal strips (24, 25), to which longitudinal edge regions the two correspondingly formed lateral edges of the sheet-metal strips (24, 25) are connected in an arrangement which is in mirror symmetry to the width centre line of the sheet-metal walls.

3. A process according to claim 1 or 2, characterised in that one of the two longitudinal edges of the sheet-metal strips is constructed so as to terminate in the longitudinal centre region of a groove-like crease (26).

4. A process according to one of claims 1 to 3, characterised in that one of the two longitudinal edges of the sheet-metal strip is constructed so as to project laterally from the longitudinal centre region of a groove-like crease (26), beyond the groove bottom thereof.

5. A process according to one of claims 1 to 4, characterised in that one longitudinal edge of the sheet-metal strip constructed so as to end in the longitudinal centre region of a groove-like crease (27) is bent in the direction of the back of the adjacent groove side wall of said crease (27) and, while forming a fold, is embraced by a marginal region of the longitudinal edge of an adjacent strip (24), which projects laterally beyond the groove bottom, said marginal region being correspondingly bent and folded.

6. A process according to one of claims 1 to 4, characterised in that a longitudinal edge of a sheet-metal strip constructed so as to end in the longitudinal centre region of a groove-like crease (27) is formed so as to be bent over through about 180° parallel to the wall of the associated lateral face of the sheet-metal strip, and, while forming a clip connection (single fold), which may be slid in the lateral direction, is embraced by a correspondingly turned up and over marginal region of the longitudinal edge of an the adjacent sheet-metal strip (24), said longitudinal edge projecting laterally beyond the groove bottom.

7. A process according to one of claims 1 to 6, characterised in that, for connecting the lateral edge of a sheet-metal strip to an adjacent strip (25), when viewed in the direction of the centre of the width of the sheet-metal wall, an intermediate strip (31) is arranged which provides, on the one hand, a part of the interlocking connection (especially two-fold) produced between the sheet-metal strips (24, 25) forming the largest part of the sheet-metal wall, and provides, on the other hand, a connection with the lateral edge of the sheet-metal strip, more particularly a part of the clip.

8. A process according to one of claims 1 to 7, characterised in that clip-like deflections are formed on the longitudinal edges of the lateral boundary of the sheet-metal strips (25), facing the frame side transoms, so that the deflections may be slid onto crosspieces, more particularly in the form of single folds, provided on the frame transoms, and projecting in the doorleaf frame.

9. A process according to one of claims 1 to 8, characterised in that each of the lateral edges of the sheet-metal strip (24, 25) have, on both of their longitudinal edges, edge regions bent up and over which, by being slid onto longitudinal edges, correspondingly provided on these lateral edges of the sheet-metal strips (24, 25) so as to be associated with the sheet-metal strips (24, 25) and project from the frame, are connected with said longitudinal edges.

10. A process according to one of claims 1 to 9, characterised in that the transoms are in the form of hollow sections made of sheet-metal strips whose longitudinal edges are joined in the direction of the sheet-metal strips (24, 25) and are interconnected through a single fold.

11. A plant for carrying out the process according to one of claims 1 to 10,
comprising a reel (1) for receiving and unwinding the sheet-metal coil, a feed-directing machine (3) connected downstream to said reel, adjoining transverse shears (4) and a successive transport table characterised by
at least three transport directions for the transport table (5),
a profiling machine (6) for sheet-metal strips (24) of normal width, connected to one of the outputs of the transport table (5),
an angle transport table (8) with feed device (9),
an adjoining bending press (10),
a successive separating and folding machine (11),
a downstream stamping station (12),
a downstream transport and transfer table (13) and an assembly station (14),
a front stop (15) connected to another output of the transport table (5), including downstream sheet shears (16) for the boundary edge of sheet-metal strips (25),
adjoining feed tongs (18) and a successive separating or stamping station (19),
a downstream special profiling machine (20) for the boundary edges of the sheet-metal strips (25) and
a transport device (21 to 23) for the delivery of the sheet-metal strips (25) with boundary edges to the assembly station (14).

12. A plant according to claim 11, characterised in that a storage device is associated with the table shears (16) and/or the special profiling machine (20) for the boundary edges of the sheet-metal strips (25).

13. A plant according to claim 11 or 12, characterised in that the transport device for the sheet-metal strips (25) with boundary edges comprises a turning station (22).

## Revendications

1. Procédé de fabrication en série de parois de tôle plates d'assez grandes surfaces et de dimensions variables, telles que des panneaux de porte, en particulier des panneaux faits d'une seule pièce mobile au niveau de la tête (portes basculantes), des parois de conteneurs ou objets analogues, qui sont constituées de plusieurs bandes de tôle continues en longueur et assemblées en largeur par agrafage de leurs bords longitudinaux,
- deux de ces bandes, situées au milieu de la largeur de la paroi, en formant une nervure en creux dans laquelle éventuellement est placée une serrure, ou trois de ces bandes, dont une est située au milieu (24) de la largeur, sont assemblées entre elles avec formation de nervures en creux (27),
- sur leurs bords longitudinaux éloignés du milieu de la largeur, des liaisons disposées au niveau d'autres nervures en creux (26) comportent d'autres bandes de tôle (24, 25) leur faisant suite avec symétrie d'aspect dans le sens de la largeur,
- par la formation d'autres nervures en creux (27) au moins de configurations analogues, longitudinales et également espacées à l'intérieur des bandes de tôle elles-mêmes, on obtient une grille régulière de rainures en creux (26), longitudinales et parallèles, réparties sur la largeur de la paroi,
- les bandes de tôles assemblées (24, 25) sont entourées par un cadre correspondant aux dimensions imposées à la paroi et sont liées à ce cadre,
procédé caractérisé en ce que
le long des deux côtés des bandes de tôles (24) disposées symétriquement par rapport au milieu de la largeur et d'autres bandes (25) assemblées aux précédentes, sont raccordées, avec symétrie par rapport à l'axe longitudinal médian de la paroi de tôle, d'autres bandes analogues mais de largeurs moindres, complétant l'ensemble des bandes (24, 25) dans leur assemblage en largeur, pour l'amener à la dimension correspondant à la largeur de la paroi à fabriquer, l'ensemble des bandes (24, 25) étant prélevé sur une bobine de tôle de largeur donnée et les bandes (24, 25) situées en rive étant découpées dans le sens longitudinal pour les réduire à la largeur nécessaire.

2. Procédé selon la revendication 1,
caractérisé en ce que
les bandes de tôle (24, 25) constituant la paroi entre les bandes de rive (24, 25) sont au moins pour une grande part de constitutions identiques et, se succédant régulièrement en largeur avec agrafage, constituent la plus grande partie de la paroi, tandis que, pour raccorder les bandes de rive (24, 25) on forme sur cette partie de la paroi, symétriquement par rapport au milieu de la largeur de la paroi, des bords longitudinaux auxquels les deux bords, formés en correspondance, des bandes de rive (24, 25) sont raccordés, selon une configuration symétrique par rapport au milieu de la largeur de la paroi.

3. Procédé selon la revendication 1 ou 2,
caractérisé en ce que
un des deux bords longitudinaux des bandes de tôles se termine au niveau moyen longitudinal d'une nervure en creux (26).

4. Procédé selon une des revendications 1 à 3,
caractérisé en ce que
un des deux bords longitudinaux de la bande de tôle situé au dessus de la zone longitudinale médiane d'une nervure en creux (26) a une forme telle qu'il dépasse, latéralement vers l'extérieur, le fond de la rainure.

5. Procédé selon une des revendications 1 à 4,
caractérisé en ce que
un bord longitudinal d'une bande de tôle se terminant vers le milieu longitudinal d'une nervure en creux (27) est rabattu vers le dos de la paroi latérale contigue de cette nervure (27), puis en formant ainsi une agrafe, est enveloppé par la zone marginale, courbée et pliée en conséquence, du bord longitudinal appartenant à une bande de tôle voisine (24) et dépassant latéralement sur le fond de la rainure.

6. Procédé selon une des revendications 1 à 4,
caractérisé en ce que
un bord longitudinal d'une bande de tôle se terminant vers le milieu longitudinal d'une nervure en creux (27) est mis en forme par un pliage de 180° l'amenant en parallèle avec la paroi de la bande de tôle à laquelle il appartient puis en formant ainsi une liaison par pincement avec engagement dans le sens de la largeur (agrafe simple), est enveloppé par la zone marginale, courbée et pliée en conséquence, du bord longitudinal appartenant à une bande de tôle voisine (24) et dépassant latéralement sur le fond de la rainure.

7. Procédé selon une des revendications 1 à 6,
caractérisé en ce que
pour relier une bande de rive de la paroi en tôle à une bande (25) voisine située vers l'intérieur, on utilise une bande intermédiaire de tôle (31) qui d'une part constitue un élément de la liaison par agrafage (en particulier à double pli) établie entre les bandes (24, 25) constituant la plus grande partie de la paroi en tôle, d'autre part sert d'élément de raccordement à la bande de tôle située en rive, en particulier en tant que partie d'une liaison à pincement.

8. Procédé selon une des revendications 1 à 7,
caractérisé en ce que
le long des bords longitudinaux appartenant aux bandes de rive (25) et situés près des longerons latéraux du cadre, on réalise des pliages en forme de pinces dans lesquels peuvent venir s'engager des barrettes situées sur les longerons et débordant dans le plan de panneau de porte, en particulier sous forme d'agrafes simples.

9. Procédé selon une des revendications 1 à 8,
caractérisé en ce que
les bandes de rive (24, 25) présentent chacune le long de leurs deux bords longitudinaux des zones marginales repliées sur elles-mêmes qui par engagement sur des bords longitudinaux qui leur correspondent dans les bandes voisines (24, 25) et sur le cadre et qui sont réalisés débordant par formage, sont reliés à ces bords.

10. Procédé selon une des revendications 1 à 9,
caractérisé en ce que
les longerons du cadre sont des profilés creux obtenus à partir de bandes de tôle dont les bords longitudinaux dirigés vers les bandes de tôle (24, 25) sont joints l'un à l'autre et reliés entre eux par agrafage simple.

11. Installation de mise en oeuvre du procédé selon les revendications 1 à 10, comportant un dévidoir (1) portant une bobine de tôle, suivi d'une machine d'avancement et de dressage de la tôle (3) précédant une cisaille transversale (4) suivie d'une table transporteuse (5),
caractérisée en ce que
- la table transporteuse (5) dispose d'au moins trois directions de sortie,
- à une des sorties de la table (5) est raccordée une machine de profilage (6) des bandes de tôle (24) de largeur normalisée,
- il est prévu une table transporteuse à angle droit (8) équipée d'un dispositif de poussée (9),
- une presse de pliage (10) est disposée à la suite,
- à la presse de pliage fait suite une machine de séparation et de pliage (11),
- vient ensuite un poste de poinçonnage (12),
- le poste (12) est suivi d'une table transporteuse de transfert (13) et d'un poste de montage (14),
- à une autre sortie de la table (5) se trouve une butée avant (15) suivie d'une cisaille (16) destinée aux tôles de rive (25),
- la cisaille (16) est suivie d'une patte d'avancement (18) suivie elle-même d'un poste de séparation et poinçonnage (19),
- vient ensuite une machine spéciale (20) servant à profiler les bandes de rive (25),
- ces bandes (25) sont amenées par un dispositif de transport (21 à 23) au poste de montage (14).

12. Installation selon la revendication 11,
caractérisée en ce que
à la cisaille (16) et/ou à la machine spéciale (20) de profilage des tôles de rive (25) est associé un dispositif de stockage.

13. Installation selon la revendication 11 ou 12,
caractérisée en ce que
le dispositif de transport des tôles de rive (25) comprend un poste tournant (22).
